# EUROPÄISCHE PATENTSCHRIFT

(11) **EP 2 594 851 B1**
(45) Veröffentlichungstag und Bekanntmachung des Hinweises auf die Patenterteilung: **17.03.2021**
(21) Anmeldenummer: 12191722.3
(22) Anmeldetag: 08.11.2012
(51) Int. Cl.: F24C 15/10

(54) **Kochmuldenwanne mit Schutzeinheit**
Hob trough with protection unit
Cuve de plaques de cuisson avec unité de protection

(30) Priorität: 14.11.2011 ES 201131827
(43) Veröffentlichungstag der Anmeldung: 22.05.2013
(73) Patentinhaber: BSH Hausgeräte GmbH, 81739 München (DE)
(72) Erfinder: Borbolla Jimenez, Eduardo, 39600 Maliaño(Cantabria) (ES); Herrera Ruiz, Alfonso, 39600 Maliaño (Cantabria) (ES)

(56) Entgegenhaltungen:
- EP-A2- 1 970 632
- DE-A1- 10 302 115
- DE-A1-102007 021 938
- KR-B1- 100 771 629

## Beschreibung

Die Erfindung betrifft eine Kochmuldenwanne mit einer Schutzeinheit zum Schutz eines Teils der Kochmuldenwanne, insbesondere für eine Gaskochmulde oder ein Gaskochfeld.

Bei Kochmulden, insbesondere Gaskochmulden, entsteht beim Betrieb elektromagnetische Strahlung und insbesondere Wärmestrahlung. Diese Strahlung beeinträchtigt beispielsweise den Betrieb von Sensoreinrichtungen oder anderen elektrischen Teilen der Kochmulde und führt im schlechtesten Fall aufgrund von induzierten Strömen sogar zum Ausfall der elektrischen Teile. Zudem droht eine Beschädigung oder sogar ein Ausfall der elektrischen Teile, wenn die von der Kochmulde erzeugten Gasströme zur übermäßigen Erwärmung elektrischer Teile, insbesondere durch Konvektion, beitragen.

DE 10 2008 041 967 A1 beschreibt eine Kochmulde mit einer Schutzeinheit, die elektromagnetische Strahlung, und insbesondere Wärmestrahlung, von zu schützenden Teilen der Kochmulde abhält.

Das Dokument DE 10 2007 021938 A1 offenbart eine Kocheinheitsschutzvorrichtung mit einer Umhausungseinheit, die einen Aufnahmebereich zur Aufnahme einer Elektronikeinheit bildet, und einer Abschirmeinheit, die dazu vorgesehen ist, die Umhausungseinheit vor einem Heizmittel abzuschirmen. Um eine effektive Schutzwirkung platzsparend zu erreichen, wird vorgeschlagen, dass die Abschirmeinheit an der Umhausungseinheit befestigt ist.

Das Dokument KR 100 771 629 B1 offenbart einen Elektroherd mit einem Hitzeschutzelement, welches derart zwischen einem Steuergerät und einem elektrischen Heizelement angeordnet ist, dass das Hitzeschutzelement das Steuergerät vor Hitze, die durch das elektrische Heizelement erzeugt wird, schützt.

Das Dokument DE 103 02 115 A1 offenbart ein Gaskochgefäß mit einer Grundplatte, einer Abdeckung, die über der Grundplatte angeordnet ist, und zumindest einem Funktionselement des Gaskochgefäßes, das zwischen der Grundplatte und der Abdeckung angeordnet und durch einen Zwischenraum von der Abdeckung getrennt ist.

In dem Zwischenraum ist ein Hitzeschutzelement, das die Hitzeübertragung zum Funktionselement vermindert, angeordnet. Zwischen dem Hitzeschutzelement und dem Funktionselement ist eine Luftlücke gebildet.

Die Aufgabe der Erfindung besteht darin, eine Kochmuldenwanne mit einer Schutzeinheit zum Schutz eines Teils der Kochmuldenwanne bereitzustellen, bei welcher die Montage und Demontage der Schutzeinheit an der Kochmuldenwanne vereinfacht ist.

Die Aufgabe der Erfindung ist durch eine Kochmuldenwanne mit den Merkmalen des Patentanspruchs 1 gelöst. Die Kochmuldenwanne umfasst eine Schutzeinheit zum Schutz eines Teils der Kochmuldenwanne gegen Wärmestrahlung und/oder elektromagnetische Strahlung sowie eine Halteeinrichtung zum Halten der Schutzeinheit an der Kochmuldenwanne. Die Schutzeinheit ist in die Halteeinrichtung einsteckbar ist und ist im eingesteckten Zustand in sich verspannt. Der Ausdruck "einsteckbar" umfasst hierbei sowohl einen eingesteckten Zustand als auch einen Zustand, in welchem die Schutzeinheit (noch) nicht in die Halteeinrichtung eingesteckt ist.

Die beschriebene Schutzeinheit kann sehr einfach und damit zeitsparender an der Kochmulde montiert und wieder von ihr demontiert werden. Es sind keine Schrauben oder Nieten oder sonstigen Verbindungsteile erforderlich, da die Verbindung zwischen Halteeinrichtung und Schutzeinheit durch Einstecken erfolgen kann. Dadurch kann Material eingespart werden. Durch die Zeitersparnis bei der Montage/Demontage der Schutzeinheit ergibt sich eine weitere Kostenersparnis. Die Verspannung im eingesteckten Zustand verleiht der Anordnung zusätzliche Stabilität. So ist die Befestigung der Schutzeinheit an der Kochmulde sehr zuverlässig und zeigt bei Tests in Bezug auf Vibrationen, Fallenlassen und Transport bessere Eigenschaften.

Die Schutzeinheit weist einen Schutzeinheitsadapter auf und die Halteeinrichtung weist einen Halteeinrichtungsadapter auf, wobei der Schutzeinheitsadapter in den Halteeinrichtungsadapter einsteckbar ist. Der Schutzeinheitsadapter ist derart ausgebildet, dass er in den Halteeinrichtungsadapter einclipsbar ist. Somit ist die Schutzeinheit besonders schnell montierbar und demontierbar.

Der Schutzeinheitsadapter ist eine Auskragung der Schutzeinheit, und Halteeinrichtungsadapter ist eine Aussparung in der Halteeinrichtung oder der Schutzeinheitsadapter ist eine Aussparung in der Schutzeinheit, und der Halteeinrichtungsadapter ist eine Auskragung der Halteeinrichtung. Somit sind die Schutzeinheit und die Halteeinrichtung besonders einfach zu fertigen.

Die Schutzeinheit weist zwei Schenkel auf, welche in abgewinkelter Form miteinander verbundenen sind. An jedem der Schenkel, an der von der Verbindung mit dem anderen Schenkel abgewandten Seite, mindestens ein Schutzeinheitsadapter angeordnet ist. Eine Schutzeinheit mit einer solchen abgewinkelten Form kann in einfacher Weise aus einem Metallblech oder dergleichen gefertigt werden.

Der Schutzeinheitsadapter kann eine Platte und einen von der Platte abstehenden Vorsprung aufweisen.

Die Schutzeinheit kann mindestens drei Schutzeinheitsadapter und die Halteeinrichtung mindestens drei entsprechende Halteeinrichtungsadapter aufweisen. Eine solche Halterung der Schutzeinheit an drei Halteabschnitten der Halteeinrichtung ist besonders stabil.

Als zu schützendes Teil kann die Kochmuldenwanne eine elektrische Komponente aufweisen, welche durch die eingesteckte Schutzeinheit gegen Wärmestrahlung und/oder elektromagnetische Strahlung geschützt ist. Diese elektrische Komponente kann beispielsweise eine Zündvorrichtung sein.

Zwischen der Schutzeinheit und dem zu schützenden Teil kann ein Luftpolster ausgebildet sein, was eine noch bessere thermische Isolierung des zu schützenden Teils ermöglicht.

Die Schutzeinheit und/oder die Halteeinrichtung können aus Stahlblech gefertigt sein. Dies ermöglicht einen guten Schutz eines Teils der Kochmuldenwanne gegen Wärmestrahlung und/oder elektromagnetische Strahlung.

Weitere Ausgestaltungen der Erfindung sind Gegenstand der Unteransprüche sowie des im Folgenden beschriebenen Ausführungsbeispiels der Erfindung.

Nachfolgend ist die Erfindung unter Bezugnahme auf die beiliegende Zeichnung und anhand einer speziellen Ausführungsform als Ausführungsbeispiel näher beschrieben. Es zeigen:
- Figur 1: eine perspektivische Ansicht einer Kochmuldenwanne mit einer Schutzeinheit gemäß einem Ausführungsbeispiel;
- Figur 2: eine weitere perspektivische Ansicht der Kochmuldenwanne mit der Schutzeinheit gemäß dem Ausführungsbeispiel;
- Figur 3: eine Schnittansicht der Kochmuldenwanne mit der Schutzeinheit gemäß dem Ausführungsbeispiel; und
- Figur 4: eine perspektivische Ansicht eines Adapters der Schutzeinheit gemäß dem Ausführungsbeispiel;

In der Figur 1 ist ein Teil einer Kochmuldenwanne 1, beispielsweise für eine Gaskochmulde, welche zum Kochen und Erwärmen von Speisen mit Hilfe eines Kochgutbehälters verwendbar ist, vereinfacht dargestellt. Die Kochmuldenwanne 1 umfasst beispielsweise zwei Heizeinrichtungen 10, elektrische Komponenten 20 und eine Halteeinrichtung 30, an welcher eine Schutzeinheit 40 lösbar gehalten wird.

Die beiden Heizeinrichtungen 10 dienen zum Heizen des Kochgutbehälters bzw. vorzugsweise des Inhalts des Kochgutbehälters. Hierfür werden die beiden Heizeinrichtungen 10 beispielsweise mittels der elektrischen Komponenten 20 angesteuert. Die elektrischen Komponenten 20 können außerdem mindestens einen nicht abgebildeten Sensor umfassen, mit welchem beispielsweise die Temperatur des Kochgutbehälters auf einer der Heizeinrichtungen 10 erfasst wird. Die elektrischen Komponenten 20 und die Schutzeinheit 40 sind an der Halteeinrichtung 30 angeordnet. Die Schutzeinheit 40 ist in der Figur 1 über den elektrischen Teilen 20 angeordnet. Die Schutzeinheit 40, welche im vorliegenden Beispiel als Abschirmblech ausgeführt ist, dient zum Schutz eines Teils der Kochmuldenwanne 1, insbesondere der elektrischen Komponenten 20, gegen elektromagnetische Strahlung, und insbesondere gegen Wärmestrahlung. Die elektrischen Komponenten 20 werden hierbei mit der Schutzeinheit 40 gegen solche Strahlung abgeschirmt. Die elektrischen Komponenten 20 können beispielsweise eine Zündeinrichtung für das Anschalten der Heizeinrichtungen 10 aufweisen.

In Figur 1 ist die Schutzeinheit 40 an der Halteeinrichtung 30 befestigt, wie auch unter Bezug auf Figur 2 bis Figur 4 genauer beschrieben ist.

Zur Befestigung der Schutzeinheit 40 an der Halteeinrichtung 30 hat die Halteeinrichtung 30 beispielsweise drei Halteeinrichtungsadapter 31 (Figur 2) und die Schutzeinheit 40 hat einen ersten Schutzeinheitsadapter 41 (Figur 1) und zwei zweite Schutzeinheitsadapter 42 (Figur 1 und Figur 2). Der Übersichtlichkeit halber sind in Figur 1 nicht alle drei Schutzeinheitsadapter 41, 42 mit einem Bezugszeichen versehen.

Die Halteeinrichtungsadapter 31 sind im vorliegenden Beispiel, wie in Figur 2 dargestellt, als Aussparung ausgebildet. Demzufolge sind die ersten und zweiten Schutzeinheitsadapter 41, 42 Auskragungen, welche in die Halteeinrichtungsadapter 31 eingeclipst werden können. Hierzu ist der erste Schutzeinheitsadapter 41 von oben in den entsprechenden Halteeinrichtungsadapter 31 unten in der Kochmuldenwanne 1, genauer gesagt unten in der Halteeinrichtung 30, einzustecken. Werden danach die zweiten Schutzeinheitsadapter 42 in die entsprechenden Halteeinrichtungsadapter 31 seitlich an der Kochmuldenwanne 1, genauer gesagt seitlich an der Halteeinrichtung 30, eingesteckt und eingeclipst, ist die Schutzeinheit 40 an drei Halteabschnitten an der Halteeinrichtung 30 und damit der Kochmuldenwanne 1 befestigt. In diesem Zustand in ist die Schutzeinheit 40 in sich verspannt, was der Anordnung zusätzliche Stabilität verleiht. Zwischen der Schutzeinheit 40 und dem zu schützenden Teil der Kochmuldenwanne 1 kann ein Luftpolster ausgebildet sein, was eine noch bessere thermische Isolierung des zu schützenden Teils ermöglicht.

Figur 3 zeigt einen Schnitt durch einen Teil der Kochmuldenwanne 1, in welchem die Halteeinrichtungsadapter 31 und die ersten und zweiten Schutzeinheitsadapter 41, 42 genauer dargestellt sind. Die Schutzeinheit 40 ist im Schnitt in etwa L-förmig mit zwei Schenkeln 43, 44, wobei in Figur 3 einer der Schenkel 44 in etwa horizontal und der andere Schenkel 43 vertikal angeordnet ist. Die Enden der Schenkel 43, 44 der Schutzeinheit 40, genauer gesagt die ersten und zweiten Schutzeinheitsadapter 41, 42 sind jeweils vom jeweiligen Schenkel 43, 44 nach außen abgebogen, wie in Figur 3 gezeigt. Die Schutzeinheit 40 hat also eine abgewinkelte Form mit zwei miteinander verbundenen Schenkeln 43, 44. Hierbei sind an jedem Schenkel 43, 44 an seiner von der Verbindung mit dem anderen Schenkel 44, 43 abgewandten Seite ein oder zwei der Schutzeinheitsadapter 41, 42 angeordnet. Ebenso hat die Halteeinrichtung 30 eine abgewinkelte Form mit zwei miteinander verbundenen Schenkeln 32, 33, wobei an jedem Schenkel 32, 33 an der von der Verbindung mit dem anderen Schenkel 33, 32 abgewandten Seite mindestens ein Halteeinrichtungsadapter 31 angeordnet ist.

Der Kreis A in Figur 3 gibt den Ausschnitt an, gemäß welchem eine perspektivische Ansicht eines der zweiten Schutzeinheitsadapter 42 in Figur 4 dargestellt ist.

Wie in Figur 4 veranschaulicht, haben die zweiten Schutzeinheitsadapter 42 jeweils noch einen Vorsprung 45, welcher von dem als Platte 46 ausgeführten zweiten Schutzeinheitsadapter 42 jeweils nach oben in Figur 4 vorspringt und somit von der Platte 46 absteht.

Soll die Schutzeinheit 40 wieder von der Halteeinrichtung 30 entfernt werden, so ist die Schutzeinheit 40 derart zu bewegen, dass sich die zweiten Schutzeinheitsadapter 42 der Schutzeinheit 40 aus den Halteeinrichtungsadaptern 31 der Halteeinrichtung 30 clipsen lassen. Infolgedessen kann auch der erste Schutzeinheitsadapter 41 der Schutzeinheit 40 aus den Halteeinrichtungsadaptern 31 der Halteeinrichtung 30 bewegt werden, so dass die Schutzeinheit 40 problemlos von der Halteeinrichtung 30 und damit der Kochmuldenwanne 1 entfernbar ist. Auf diese Weise kann die Verbindung zwischen dem Schutzeinheitsadapter 41 der Schutzeinheit 40 und den Halteeinrichtungsadaptern 31 der Halteeinrichtung 30 gelöst werden.

Durch die oben beschriebene Ausgestaltung der Kochmuldenwanne 1 mit der Schutzeinheit 40 ergeben sich die zuvor erwähnten Vorteile.

Alle zuvor beschriebenen Ausführungsbeispiele können einzeln oder in allen möglichen Kombinationen Verwendung finden. Hierbei sind insbesondere folgende Modifikationen denkbar.

Es sind andere als die dargestellten und beschriebenen Geometrien und Abmessungen für die Schutzeinheit 40 und die Kochmuldenwanne 1 wählbar, soweit die Gegebenheiten am Einbauort der Kochmuldenwanne 1 oder der Schutzeinheit 40 zu berücksichtigen sind und ein lösbarer Anbau der Schutzeinheit 40 an der Kochmuldenwanne 1 möglich ist, wie zuvor beschrieben. Beispielsweise können auch die Halteeinrichtungsadapter 31 Auskragungen sein, wohingegen die Schutzeinheitsadapter 41, 42 Aussparungen sind.

Die Halteeinrichtung 30 und die Schutzeinheit 40, und insbesondere die Halteeinrichtungsadapter 31 und die Schutzeinheitsadapter 41, 42 können eine andere Form haben, als sie in den Figuren als Beispiel gezeigt ist.

Die Anzahl der Halteeinrichtungsadapter 31 und der Schutzeinheitsadapter 41, 42 ist nicht auf die zuvor beschriebene Anzahl beschränkt. Es können mehr oder weniger als die genannte Anzahl der Halteeinrichtungsadapter 31 und der Schutzeinheitsadapter 41, 42 vorhanden sein. Dabei muss die Anzahl der ersten und der zweiten Schutzeinheitsadapter 41, 42 nicht gleich sein. Es ist auch möglich, dass jeweils zwei oder mehr Schutzeinheitsadapter 41 und Schutzeinheitsadapter 42 vorgesehen sind.

Die Schutzeinheit 40 ist aus Blech, insbesondere Alu- oder Stahlblech, usw. gefertigt. Dies ermöglicht einen guten Schutz gegen Wärmestrahlung und/oder elektromagnetische Strahlung.

## Patentansprüche

1. Kochmuldenwanne (1) mit einer Schutzeinheit (40) zum Schutz eines Teils der Kochmuldenwanne (1) gegen Wärmestrahlung und/oder elektromagnetische Strahlung und einer Halteeinrichtung (30) zum Befestigen der Schutzeinheit (40) an der Kochmuldenwanne (1), wobei die Schutzeinheit (40) in die Halteeinrichtung (30) einsteckbar ist und im eingesteckten Zustand in sich verspannt ist, wobei
die Schutzeinheit (40) einen Schutzeinheitsadapter (41; 42) aufweist und die Halteeinrichtung (30) einen Halteeinrichtungsadapter (31) aufweist, wobei der Schutzeinheitsadapter (41; 42) eine Aussparung in der Schutzeinheit (40) ist, und der Halteeinrichtungsadapter (31) eine Auskragung der Halteeinrichtung (30) ist oder der Schutzeinheitsadapter (41; 42) eine Auskragung der Schutzeinheit (40) ist, und der Halteeinrichtungsadapter (31) eine Aussparung in der Halteeinrichtung (30) ist, wobei die Schutzeinheit (40) als ein Blech mit zwei Schenkel gefertigt ist, welche in abgewinkelter Form miteinander verbundenen sind und an jedem der Schenkel mindestens ein Schutzeinheitsadapter (41, 42) angeordnet ist, wobei
der Schutzeinheitsadapter (40) in den Halteeinrichtungsadapter (31) einsteckbar und einclipsbar ist.

2. Kochmuldenwanne (1) nach Ansprüch 1, **dadurch gekennzeichnet, dass** der Schutzeinheitsadapter (41; 42) eine Platte (46) und einen von der Platte (46) abstehenden Vorsprung (45) aufweist.

3. Kochmuldenwanne nach einem der Ansprüche 1 oder 2, **dadurch gekennzeichnet, dass** die Schutzeinheit (40) mindestens drei Schutzeinheitsadapter (41; 42) und die Halteeinrichtung (30) mindestens drei Halteeinrichtungsadapter (31) aufweist.

4. Kochmuldenwanne (1) nach einem der Ansprüche 1 bis 3, **dadurch gekennzeichnet, dass** die Kochmuldenwanne (1) eine elektrische Komponente (20) aufweist, welche durch die eingesteckte Schutzeinheit (40) gegen Wärmestrahlung und/oder elektromagnetische Strahlung geschützt ist.

5. Kochmuldenwanne (1) nach Anspruch 4, **dadurch gekennzeichnet, dass** die elektrische Komponente (20) eine Zündvorrichtung ist.

6. Kochmuldenwanne nach einem der Ansprüche 1 bis 5, **dadurch gekennzeichnet, dass** zwischen der Schutzeinheit (40) und dem zu schützenden Teil der Kochmuldenwanne (1) ein Luftpolster ausgebildet ist.

7. Kochmuldenwanne nach einem der Ansprüche 1 bis 6, **dadurch gekennzeichnet, dass** die Schutzeinheit (40) und/oder die Halteeinrichtung (30) aus Stahlblech gefertigt ist/sind.

8. Kochmuldenwanne nach einem der Ansprüche 1 bis 7, **dadurch gekennzeichnet, dass** die Schutzeinheit (40) in die Halteeinrichtung (30) eingesteckt ist.

## Claims

1. Hob trough (1) with a protection unit (40) for protecting a part of the hob trough (1) from heat radiation and/or electromagnetic radiation and a holding device (30) for fastening the protection unit (40) to the hob trough (1), wherein the protection unit (40) can be inserted into the holding device (30) and is braced therein in the inserted state, wherein
the protection unit (40) has a protection unit adapter (41; 42) and the holding device (30) has a holding device adapter (31), wherein the protection unit adapter (41; 42) is a cut-out in the protection unit (40), and the holding device adapter (31) is a projection of the holding device (30) or the protection unit adapter (41; 42) is a projection of the protection unit (40), and the holding device adapter (31) is a cut-out in the holding device (30), wherein the protection unit (40) is manufactured as a metal sheet with two limbs, which are connected to one another in an angled form and at least one protection unit adapter (41, 42) is arranged on each of the limbs, wherein
the protection unit adapter (40) can be inserted and clipped into the holding device adapter (31).

2. Hob trough (1) according to claim 1, **characterised in that** the protection unit adapter (41; 42) has a plate (46) and a lug (45) which projects from the plate (46).

3. Hob trough according to one of claims 1 or 2, **characterised in that** the protection unit (40) has at least three protection unit adapters (41; 42) and the holding device (30) has at least three holding device adapters (31).

4. Hob trough (1) according to one of claims 1 to 3, **characterised in that** the hob trough (1) has an electric component (20), which is protected against heat radiation and/or electromagnetic radiation by means of the inserted protection unit (40).

5. Hob trough (1) according to claim 4, **characterised in that** the electric component (20) is an ignition apparatus.

6. Hob trough according to one of claims 1 to 5, **characterised in that** an air cushion is embodied between the protection unit (40) and the part of the hob trough (1) to be protected.

7. Hob trough according to one of claims 1 to 6, **characterised in that** the protection unit (40) and/or the holding device (30) is/are manufactured from stainless steel sheet.

8. Hob trough according to one of claims 1 to 7, **characterised in that** the protection unit (40) is inserted into the holding device (30).

## Revendications

1. Cuve de table de cuisson (1) comprenant un élément de protection (40) pour protéger une partie de la cuve de table de cuisson (1) contre un rayonnement thermique et/ou un rayonnement électromagnétique et un dispositif de retenue (30) pour fixer l'élément de protection (40) sur la cuve de table de cuisson (1), dans laquelle l'élément de protection (40) peut être inséré dans le dispositif de retenue (30) et est bloqué de lui-même dans l'état inséré, dans laquelle
l'élément de protection (40) comprend un raccord d'élément de protection (41, 42) et le dispositif de retenue (30) comprend un raccord de dispositif de retenue (31), le raccord d'élément de protection (41, 42) étant une encoche dans l'élément de protection (40), et le raccord de dispositif de retenue (31) étant une saillie du dispositif de retenue (30) ou le raccord d'élément de protection (41, 42) étant une saillie de l'élément de protection (40), et le raccord de dispositif de retenue (31) étant une encoche dans le dispositif de retenue (30), dans laquelle l'élément de protection (40) est fabriqué sous forme d'une tôle comprenant deux branches qui sont reliées l'une à l'autre dans une forme coudée et au moins un raccord d'élément de protection (41, 42) est disposé sur chacune des branches, et dans laquelle
le raccord d'élément de protection (40) est insérable et enclipsable dans le raccord de dispositif de retenue (31).

2. Cuve de table de cuisson (1) selon la revendication 1, **caractérisée en ce que** le raccord d'élément de protection (41, 42) comprend une plaque (46) et une protubérance (45) s'étendant à partir de la plaque (46).

3. Cuve de table de cuisson selon la revendication 1 ou 2, **caractérisée en ce que** l'élément de protection (40) comprend au moins trois raccords d'élément de protection (41, 42) et le dispositif de retenue (30) comprend au moins trois raccords de dispositif de retenue (31).

4. Cuve de table de cuisson (1) selon l'une des revendications 1 à 3, **caractérisée en ce que** la cuve de table de cuisson (1) comprend une composante électrique (20), qui est protégée par l'élément de protection inséré (40) contre un rayonnement thermique et/ou un rayonnement électromagnétique.

5. Cuve de table de cuisson (1) selon la revendication 4, **caractérisée en ce que** la composante électrique (20) est un dispositif d'allumage.

6. Cuve de table de cuisson selon l'une des revendications 1 à 5, **caractérisée en ce qu'**un coussin d'air est formé entre l'élément de protection (40) et la partie à protéger de la cuve de table de cuisson (1).

7. Cuve de table de cuisson selon l'une des revendications 1 à 6, **caractérisée en ce que** l'élément de protection (40) et/ou le dispositif de retenue (30) est/sont fabriqué(s) en tôle d'acier.

8. Cuve de table de cuisson selon l'une des revendications 1 à 7, **caractérisée en ce que** l'élément de protection (40) est inséré dans le dispositif de retenue (30).
